# EUROPÄISCHE PATENTSCHRIFT

(11) **EP 4 085 978 B1**
(45) Veröffentlichungstag und Bekanntmachung des Hinweises auf die Patenterteilung: **22.01.2025**
(21) Anmeldenummer: 21172774.8
(22) Anmeldetag: 07.05.2021
(51) Int. Cl.: A63C 5/12, A63C 9/00

(54) **EINE BEFESTIGUNGSVORRICHTUNG ZUM BEFESTIGEN EINER BINDUNGSEINHEIT EINER SKIBINDUNG AUF EINEM SKI**
A FIXING DEVICE FOR FIXING A BINDING UNIT OF A SKI BINDING TO A SKI
PLAQUE DE FIXATION PERMETTANT DE FIXER UN BUTEE OU UNE TALONNIERE D'UNE FIXATION DE SKI SUR UN SKI

(43) Veröffentlichungstag der Anmeldung: 09.11.2022
(73) Patentinhaber: Fritschi AG - Swiss Bindings, 3713 Reichenbach im Kandertal (CH)
(72) Erfinder: Ibach, Stefan, 3116 Kirchdorf (CH); Christinat, François, 3626 Hünibach (CH)
(74) Vertreter: Keller Schneider Patent- und Markenanwälte AG

(56) Entgegenhaltungen:
- WO-A2-2008/017573
- AT-A1- 500 309
- FR-A1- 2 823 681

## Beschreibung

### Technisches Gebiet

Die Erfindung betrifft eine Befestigungsvorrichtung zum Befestigen einer Bindungseinheit einer Skibindung, insbesondere einer Fronteinheit einer Skibindung und/oder einer Ferseneinheit einer Skibindung, auf einem SI<i und zum Einstellen einer Position der Bindungseinheit der Skibindung in Skilängsrichtung relativ zum Ski. Diese Befestigungsvorrichtung umfasst eine Basiseinheit zum Befestigen der Befestigungsvorrichtung auf dem Ski, eine Bindungshalteeinheit, an welcher die Bindungseinheit befestigbar ist, wobei die Bindungshalteeinheit entlang einer Längsachse der Basiseinheit relativ zur Basiseinheit von einer ersten Position in eine zweite Position und zurück verschiebbar an der Basiseinheit gelagert oder lagerbar ist, und eine Arretierungseinrichtung zum wiederlösbaren Arretieren der Bindungshalteeinheit in der ersten Position der Bindungshalteeinheit entlang der Längsachse der Basiseinheit relativ zur Basiseinheit und in der zweiten Position der Bindungshalteeinheit entlang der Längsachse der Basiseinheit relativ zur Basiseinheit.

### Stand der Technik

Befestigungsvorrichtungen, welche zum eingangs genannten technischen Gebiet gehören, sind bekannt. So beschreibt beispielsweise die DE 10 2016 123 488 A1 der Marker Deutschland GmbH eine derartige Befestigungsvorrichtung. Weiter beschreibt die WO 2008/017573 A2 der Vist SRL eine Befestigungsvorrichtung zum Verbinden einer Skibindung mit einem Ski, welche eine erste Platte und eine zweite Platte umfasst, die im Wesentlichen parallel zum SI<i liegen. Dabei umfasst die Befestigungsvorrichtung ausserdem einen lösbaren Arretiermechanismus.

Solche Befestigungsvorrichtungen haben den Nachteil, dass sie sehr komplexe und teilweise auch sehr filigrane Elemente aufweisen, welche nur mit aufwändigen Verfahren und somit aufwändig und kostenintensiv hergestellt werden können, um eine stabile Befestigung einer Bindungseinheit einer Skibindung auf einem SI<i zu ermöglichen. Zudem sind solche Befestigungsvorrichtungen zumeist nur sehr umständlich zu bedienen.

Für die Beschreibung von derartigen Befestigungsvorrichtungen wird als Referenzsystem oft ein (fiktiver) SI<i verwendet, wobei angenommen wird, dass mittels der Befestigungsvorrichtung eine Bindungseinheit bzw. eine Fronteinheit und/oder eine Ferseneinheit einer Skibindung auf diesem SI<i montiert sei. Diese Gewohnheit wird im vorliegenden Text übernommen. So bedeutet der Begriff "Skilängsrichtung" entlang der Ausrichtung der Längsachse des Skis. Ähnlich bedeutet "skiparallel" für ein längliches Objekt entlang der Längsachse des Skis ausgerichtet. Für ein flächiges Objekt hingegen bedeutet der Begriff "skiparallel" parallel zur Gleitfläche des Skis ausgerichtet. Weiter ist mit dem Begriff "Skiquerrichtung" eine Richtung quer zur Skilängsrichtung gemeint, welche aber nicht genau rechtwinklig zur Längsachse des Skis orientiert sein muss. Ihre Ausrichtung kann auch etwas von einem rechten Winkel abweichen. Der Begriff "Skimitte" wiederum bedeutet in Skiquerrichtung gesehen eine Mitte des Skis, während der Begriff "skifest" nicht beweglich gegenüber dem SI<i bedeutet. Zudem ist zu beachten, dass auch Begriffe, welche das Wort "Ski" nicht enthalten, auf das Referenzsystem des (fiktiven) Skis Bezug nehmen. So beziehen sich die Begriffe "vorne", "hinten", "oben", "unten" sowie "seitlich" auf "vorne", "hinten", "oben", "unten" sowie "seitlich" des Skis. Genauso beziehen sich auch Begriffe wie "horizontal" und "vertikal" auf den Ski, wobei "horizontal" in einer sl<iparallelen Ebene liegend und "vertikal" senkrecht zu dieser Ebene ausgerichtet bedeutet.

### Darstellung der Erfindung

Aufgabe der Erfindung ist es, eine dem eingangs genannten technischen Gebiet zugehörende Befestigungsvorrichtung zu schaffen, welche einfach und kostengünstig hergestellt werden kann, einfach bedienbar ist und eine sehr stabile Befestigung einer Bindungseinheit einer Skibindung auf einem SI<i ermöglicht.

Die Lösung der Aufgabe ist durch die Merkmale des Anspruchs 1 definiert. Gemäss der Erfindung weist die Arretierungseinrichtung zwei Arretierelemente auf, welche an einer ersten Einheit der Basiseinheit und der Bindungshalteeinheit von einer Arretierstellung in eine Freigabestellung und zurück bewegbar gelagert oder lagerbar sind, wobei die zweite Einheit der Basiseinheit und der Bindungshalteeinheit die andere der Basiseinheit und der Bindungshalteeinheit als die erste Einheit der Basiseinheit und der Bindungshalteeinheit ist, wobei die zwei Arretierelemente in der Arretierstellung je eine formschlüssige Verbindung mit einer zweiten Einheit der Basiseinheit und der Bindungshalteeinheit bilden, um die Bindungshalteeinheit in der jeweiligen der ersten Position der Bindungshalteeinheit entlang der Längsachse der Basiseinheit relativ zur Basiseinheit und der zweiten Position der Bindungshalteeinheit entlang der Längsachse der Basiseinheit relativ zur Basiseinheit zu arretieren, wobei in der Freigabestellung der zwei Arretierelemente die formschlüssige Verbindung der zwei Arretierelemente mit der zweiten Einheit der Basiseinheit und der Bindungshalteeinheit aufgelöst ist, damit die Bindungshalteeinheit entlang der Längsachse der Basiseinheit relativ zur Basiseinheit von der ersten Position in die zweite Position und zurück verschoben werden kann, wobei die Befestigungsvorrichtung eine Zwangssteuerung aufweist, durch welche die zwei Arretierelemente relativ zueinander bewegbar sind, um die zwei Arretierelemente von der Arretierstellung in die Freigabestellung und zurück zu bewegen, wobei die Befestigungsvorrichtung ein vorgespanntes elastisches Element zum Vorspannen der zwei Arretierelemente zur Arretierstellung hin umfasst.

Erfindungsgemäss umfasst die Befestigungsvorrichtung eine Basiseinheit zum Befestigen der Befestigungsvorrichtung auf dem Ski. Vorzugsweise ist diese Basiseinheit eine Basisplatte zum Befestigen der Befestigungsvorrichtung auf dem Ski. Alternativ kann die Basiseinheit aber auch anders als in der Form einer Basisplatte ausgebildet sein.

Erfindungsgemäss umfasst die Befestigungsvorrichtung eine Bindungshalteeinheit, an welcher die Bindungseinheit befestigbar ist, wobei die Bindungshalteeinheit entlang einer Längsachse der Basiseinheit relativ zur Basiseinheit von einer ersten Position in eine zweite Position und zurück verschiebbar an der Basiseinheit gelagert oder lagerbar ist. Wenn die Befestigungsvorrichtung auf dem SI<i befestigt ist, so ist die Längsachse der Basiseinheit vorzugsweise in Skilängsrichtung ausgerichtet, wobei mittels der Befestigungsvorrichtung eine Bindungseinheit bzw. eine Fronteinheit und/oder eine Ferseneinheit einer Skibindung auf dem SI<i montiert werden kann oder montiert ist.

Erfindungsgemäss weist die Arretierungseinrichtung zwei Arretierelemente auf, welche an einer ersten Einheit der Basiseinheit und der Bindungshalteeinheit von einer Arretierstellung in eine Freigabestellung und zurück bewegbar gelagert oder lagerbar sind. D.h. im montierten Zustand der Befestigungsvorrichtung sind diese zwei Arretierelemente vorzugsweise an der ersten Einheit der Basiseinheit und der Bindungshalteeinheit von der Arretierstellung in die Freigabestellung und zurück bewegbar gelagert.

Erfindungsgemäss bilden die zwei Arretierelemente in der Arretierstellung je eine formschlüssige Verbindung mit einer zweiten Einheit der Basiseinheit und der Bindungshalteeinheit, um die Bindungshalteeinheit in der jeweiligen der ersten Position der Bindungshalteeinheit entlang der Längsachse der Basiseinheit relativ zur Basiseinheit und der zweiten Position der Bindungshalteeinheit entlang der Längsachse der Basiseinheit relativ zur Basiseinheit zu arretieren und damit um eine Verschiebebewegung der Bindungshalteeinheit entlang der Längsachse der Basiseinheit relativ zur Basiseinheit von der ersten Position bzw. von der zweiten Position weg zu verhindern. Erfindungsgemäss ist dabei die zweite Einheit der Basiseinheit und der Bindungshalteeinheit die andere der Basiseinheit und der Bindungshalteeinheit als die erste Einheit der Basiseinheit und der Bindungshalteeinheit. D.h., wenn die erste Einheit der Basiseinheit und der Bindungshalteeinheit die Basiseinheit ist, so ist die zweite Einheit der Basiseinheit und der Bindungshalteeinheit vorzugsweise die Bindungshalteeinheit, während wenn die erste Einheit der Basiseinheit und der Bindungshalteeinheit die Bindungshalteeinheit ist, die zweite Einheit der Basiseinheit und der Bindungshalteeinheit vorzugsweise die Basiseinheit ist.

Aufgrund der zwei Arretierelemente und ihrer formschlüssigen Verbindung mit der zweiten Einheit der Basiseinheit und der Bindungshalteeinheit in der Arretierstellung kann auf einfache Art und Weise eine sehr stabile Befestigung einer Bindungseinheit einer Skibindung auf einem SI<i erreicht werden. Zudem können die zwei Arretierelemente auch mit einfach herzustellenden Formen konstruiert werden, sodass die Befestigungsvorrichtung einfach und kostengünstig hergestellt werden kann. Zudem kann eine formschlüssige Verbindung auf einfache Art und Weise gebildet und auch wieder aufgelöst werden. Damit wird erreicht, dass die Befestigungsvorrichtung auch einfach bedient werden kann.

Vorzugsweise wirken die zwei Arretierelemente in der Arretierstellung in eine Richtung der Längsachse der Basiseinheit formschlüssig mit der ersten Einheit der Basiseinheit und der Bindungshalteeinheit zusammen und bilden dabei je die formschlüssige Verbindung mit der zweiten Einheit der Basiseinheit und der Bindungshalteeinheit, um die Bindungshalteeinheit in der jeweiligen der ersten Position der Bindungshalteeinheit entlang der Längsachse der Basiseinheit relativ zur Basiseinheit und der zweiten Position der Bindungshalteeinheit entlang der Längsachse der Basiseinheit relativ zur Basiseinheit zu arretieren. D.h., vorzugsweise sind die zwei Arretierelemente in der Arretierstellung derart relativ zur ersten Einheit der Basiseinheit und der Bindungshalteeinheit positioniert, dass eine Bewegung der zwei Arretierelemente relativ zur ersten Einheit der Basiseinheit und der Bindungshalteeinheit in eine Richtung der Längsachse der Basiseinheit aufgrund eines Formschlusses der zwei Arretierelemente mit der ersten Einheit der Basiseinheit und der Bindungshalteeinheit verhindert wird. Dies hat den Vorteil, dass zusammen mit der formschlüssigen Verbindung der zwei Arretierelemente mit der zweiten Einheit der Basiseinheit und der Bindungshalteeinheit auf einfache Art und Weise eine sehr stabile, wiederlösbare Arretierung der Bindungshalteeinheit in der ersten Position der Bindungshalteeinheit entlang der Längsachse der Basiseinheit relativ zur Basiseinheit und in der zweiten Position der Bindungshalteeinheit entlang der Längsachse der Basiseinheit relativ zur Basiseinheit erreicht werden kann.

Alternativ dazu besteht aber auch die Möglichkeit, dass die zwei Arretierelemente in der Arretierstellung in eine Richtung der Längsachse der Basiseinheit nicht formschlüssig mit der ersten Einheit der Basiseinheit und der Bindungshalteeinheit zusammenwirken. Beispielsweise können die zwei Arretierelemente in der Arretierstellung durch eine kraftschlüssige Verbindung in eine Richtung der Längsachse der Basiseinheit relativ zur ersten Einheit der Basiseinheit und der Bindungshalteeinheit gehalten sein, und dabei je die formschlüssige Verbindung mit der zweiten Einheit der Basiseinheit und der Bindungshalteeinheit bilden, um die Bindungshalteeinheit in der jeweiligen der ersten Position der Bindungshalteeinheit entlang der Längsachse der Basiseinheit relativ zur Basiseinheit und der zweiten Position der Bindungshalteeinheit entlang der Längsachse der Basiseinheit relativ zur Basiseinheit zu arretieren.

Vorteilhafterweise sind die zwei Arretierelemente im Wesentlichen horizontal relativ zur Basiseinheit an der ersten Einheit der Basiseinheit und der Bindungshalteeinheit von der Arretierstellung in die Freigabestellung und zurück bewegbar gelagert oder lagerbar. Dies hat den Vorteil, dass die zwei Arretierelemente auf einfache Art und Weise von der Arretierstellung in die Freigabestellung und zurück verstellbar ausgebildet werden können.

Zudem kann die Befestigungsvorrichtung dadurch auf einfache Art und Weise so ausgebildet werden, dass die zwei Arretierelemente in der Arretierstellung in eine Richtung der Längsachse der Basiseinheit formschlüssig mit der ersten Einheit der Basiseinheit und der Bindungshalteeinheit zusammenwirken, womit auf einfache Art und Weise eine sehr stabile, wiederlösbare Arretierung der Bindungshalteeinheit in der ersten Position der Bindungshalteeinheit entlang der Längsachse der Basiseinheit relativ zur Basiseinheit und in der zweiten Position der Bindungshalteeinheit entlang der Längsachse der Basiseinheit relativ zur Basiseinheit erreicht werden kann.

In einer Variante dazu besteht auch die Möglichkeit, dass die zwei Arretierelemente nicht im Wesentlichen horizontal relativ zur Basiseinheit an der ersten Einheit der Basiseinheit und der Bindungshalteeinheit von der Arretierstellung in die Freigabestellung und zurück bewegbar gelagert oder lagerbar sind.

Sowohl wenn die zwei Arretierelemente im Wesentlichen horizontal relativ zur Basiseinheit an der ersten Einheit der Basiseinheit und der Bindungshalteeinheit von der Arretierstellung in die Freigabestellung und zurück bewegbar gelagert oder lagerbar sind als auch wenn die zwei Arretierelemente im Wesentlichen nicht horizontal relativ zur Basiseinheit an der ersten Einheit der Basiseinheit und der Bindungshalteeinheit von der Arretierstellung in die Freigabestellung und zurück bewegbar gelagert oder lagerbar sind, sind die zwei Arretierelemente vorteilhafterweise im Wesentlichen senkrecht zur Längsachse der Basiseinheit relativ zur Basiseinheit an der ersten Einheit der Basiseinheit und der Bindungshalteeinheit von der Arretierstellung in die Freigabestellung und zurück bewegbar gelagert oder lagerbar. Dies hat den Vorteil, dass die zwei Arretierelemente auf einfache Art und Weise in die formschlüssige Verbindung mit einer zweiten Einheit der Basiseinheit und der Bindungshalteeinheit in der Arretierstellung gebracht werden können und dass die formschlüssige Verbindung mit der zweiten Einheit der Basiseinheit und der Bindungshalteeinheit beim Verstellen in der Freigabestellung auf einfache Art und Weise wieder aufgelöst werden kann.

In einer Variante dazu besteht auch die Möglichkeit, dass die zwei Arretierelemente nicht im Wesentlichen senkrecht zur Längsachse der Basiseinheit relativ zur Basiseinheit an der ersten Einheit der Basiseinheit und der Bindungshalteeinheit von der Arretierstellung in die Freigabestellung und zurück bewegbar gelagert oder lagerbar sind.

Alternativ zu diesen Varianten besteht aber auch die Möglichkeit, dass die zwei Arretierelemente weder im Wesentlichen horizontal relativ zur Basiseinheit an der ersten Einheit der Basiseinheit und der Bindungshalteeinheit von der Arretierstellung in die Freigabestellung und zurück bewegbar noch im Wesentlichen senkrecht zur Längsachse der Basiseinheit relativ zur Basiseinheit an der ersten Einheit der Basiseinheit und der Bindungshalteeinheit von der Arretierstellung in die Freigabestellung und zurück bewegbar gelagert oder lagerbar sind.

Vorteilhafterweise sind die zwei Arretierelemente an der ersten Einheit der Basiseinheit und der Bindungshalteeinheit von der Arretierstellung in die Freigabestellung und zurück je entlang eines Verstellwegs verschiebbar gelagert oder lagerbar. Im montierten Zustand der Befestigungsvorrichtung sind die zwei Arretierelemente somit vorzugsweise entlang des Verstellwegs verschiebbar gelagert. Hierzu sind die zwei Arretierelemente vorzugsweise je als ein Schlitten ausgebildet, welcher an der ersten Einheit der Basiseinheit und der Bindungshalteeinheit verschiebbar gelagert ist. Dies hat den Vorteil, dass die zwei Arretierelemente auf einfache Art und Weise stabil bewegbar gelagert oder lagerbar sind. Die zwei Arretierelemente können aber auch je auf einem Schlitten angeordnet sein, um an der ersten Einheit der Basiseinheit und der Bindungshalteeinheit von der Arretierstellung in die Freigabestellung und zurück je entlang eines Verstellwegs verschiebbar gelagert oder lagerbar zu sein.

Alternativ zu diesen Varianten besteht aber auch die Möglichkeit, dass die zwei Arretierelemente nicht an der ersten Einheit der Basiseinheit und der Bindungshalteeinheit von der Arretierstellung in die Freigabestellung und zurück je entlang eines Verstellwegs verschiebbar gelagert oder lagerbar sind, sondern beispielsweise schwenkbar an der ersten Einheit der Basiseinheit und der Bindungshalteeinheit von der Arretierstellung in die Freigabestellung und zurück bewegbar gelagert sind.

Bevorzugt befinden sich die zwei Arretierelemente in der Arretierstellung in einer anderen Position relativ zueinander als in der Freigabestellung. Dies hat den Vorteil, dass die Befestigungsvorrichtung auf einfache Art und Weise so konstruiert werden kann, dass die zwei Arretierelemente in der Arretierstellung je eine formschlüssige Verbindung mit einer zweiten Einheit der Basiseinheit und der Bindungshalteeinheit bilden können, wobei in der Freigabestellung der Arretierelemente die formschlüssige Verbindung der zwei Arretierelemente mit der zweiten der Basiseinheit und der Bindungshalteeinheit aufgelöst ist. Dadurch kann auf einfache Art und Weise das wiederlösbare Arretieren der Bindungshalteeinheit in der ersten Position und in der zweiten Position durch die Arretierungseinrichtung erreicht werden.

In dieser Variante sind die zwei Arretierelemente vorteilhafterweise an der ersten Einheit der Basiseinheit und der Bindungshalteeinheit von der Arretierstellung in die Freigabestellung und zurück verschiebbar gelagert oder lagerbar. Die zwei Arretierelemente können aber auch an der ersten Einheit der Basiseinheit und der Bindungshalteeinheit von der Arretierstellung in die Freigabestellung und zurück schwenkbar gelagert oder lagerbar sein.

In einer Alternative zu diesen Varianten befinden sich die zwei Arretierelemente in der Arretierstellung jedoch in der gleichen Position relativ zueinander wie in der Freigabestellung.

Wenn sich die zwei Arretierelemente in der Arretierstellung in einer anderen Position relativ zueinander als in der Freigabestellung befinden, so nehmen in einer ersten bevorzugten Variante die zwei Arretierelemente zusammen in eine Richtung horizontal, senkrecht zur Längsachse der Basiseinheit gemessen, in der Arretierstellung eine grössere Länge ein als in der Freigabestellung. D.h. eine in eine Richtung horizontal senkrecht zur Längsachse der Basiseinheit ausgerichtete, zusammenhängende Strecke, innerhalb welcher Strecke sich die zwei Arretierelemente befinden und welche Strecke eine dafür kleinstmögliche Länge aufweist, ist in der Arretierstellung vorzugsweise länger als in der Freigabestellung. Dies hat den Vorteil, dass die Bindungshalteeinheit in der jeweiligen der ersten Position der Bindungshalteeinheit entlang der Längsachse der Basiseinheit relativ zur Basiseinheit und der zweiten Position der Bindungshalteeinheit entlang der Längsachse der Basiseinheit relativ zur Basiseinheit besonders zuverlässig arretiert werden kann, da die zwei Arretierelemente aufgrund der längeren Strecke in der Arretierstellung an beiden Enden der Strecke je die formschlüssige Verbindung mit einer zweiten Einheit der Basiseinheit und der Bindungshalteeinheit bilden können. Dabei ist unerheblich, ob sich die zwei Arretierelemente auf einer horizontal senkrecht zur Längsachse der Basiseinheit ausgerichteten Geraden befinden oder ob die zwei Arretierelemente entlang der Längsachse der Basiseinheit zu einander versetzt sind. Besonders bevorzugt befinden sich die zwei Arretierelemente jedoch in der Arretierstellung auf einer horizontal senkrecht zur Längsachse der Basiseinheit ausgerichteten Geraden. Dies hat den Vorteil, dass die zwei Arretierelemente in der Arretierstellung spiegelsymmetrisch zu einer vertikal entlang Skimitte verlaufenden Spiegelebene je die formschlüssige Verbindung mit einer zweiten Einheit der Basiseinheit und der Bindungshalteeinheit bilden können, womit eine besonders stabile und zuverlässige Arretierung der Bindungshalteeinheit in der jeweiligen der ersten Position der Bindungshalteeinheit entlang der Längsachse der Basiseinheit relativ zur Basiseinheit und der zweiten Position der Bindungshalteeinheit entlang der Längsachse der Basiseinheit relativ zur Basiseinheit erreicht werden kann.

Vorzugsweise befinden sich die zwei Arretierelemente senkrecht zur Längsachse der Basiseinheit gemessen, insbesondere in eine horizontal ausgerichtete Richtung senkrecht zur Längsachse der Basiseinheit gemessen, in der Arretierstellung weiter auseinander als in der Freigabestellung. Es besteht aber auch die Möglichkeit, dass sich die zwei Arretierelemente senkrecht zur Längsachse der Basiseinheit gemessen, insbesondere in eine horizontal ausgerichtete Richtung senkrecht zur Längsachse der Basiseinheit gemessen, sowohl der Arretierstellung als auch in der Freigabestellung überlappen.

Wenn sich die zwei Arretierelemente in der Arretierstellung in einer anderen Position relativ zueinander als in der Freigabestellung befinden, so nehmen in einer bevorzugten zweiten bevorzugten Variante die zwei Arretierelemente zusammen in eine Richtung horizontal senkrecht zur Längsachse der Basiseinheit gemessen in der Arretierstellung eine kleinere Länge ein als in der Freigabestellung. D.h., eine in eine Richtung horizontal senkrecht zur Längsachse der Basiseinheit ausgerichtete, zusammenhängende Strecke, innerhalb welcher Strecke sich die zwei Arretierelemente befinden und welche Strecke eine dafür kleinstmögliche Länge aufweist, ist in der Arretierstellung vorzugsweise kürzer als in der Freigabestellung. Dies hat den Vorteil, dass die Bindungshalteeinheit kompakter konstruiert werden kann. Dabei ist unerheblich, ob sich die zwei Arretierelemente auf einer horizontal senkrecht zur Längsachse der Basiseinheit ausgerichteten Geraden befinden oder ob die zwei Arretierelemente entlang der Längsachse der Basiseinheit zu einander versetzt sind.

Vorzugsweise befinden sich die zwei Arretierelemente senkrecht zur Längsachse der Basiseinheit gemessen, insbesondere in eine horizontal ausgerichtete Richtung senkrecht zur Längsachse der Basiseinheit gemessen, in der Arretierstellung näher beieinander als in der Freigabestellung. Es besteht aber auch die Möglichkeit, dass sich die zwei Arretierelemente senkrecht zur Längsachse der Basiseinheit gemessen, insbesondere in eine horizontal ausgerichtete Richtung senkrecht zur Längsachse der Basiseinheit gemessen, sowohl der Arretierstellung als auch in der Freigabestellung überlappen.

Die Befestigungsvorrichtung umfasst erfindungsgemäss ein vorgespanntes elastisches Element zum Vorspannen der zwei Arretierelemente zur Arretierstellung hin. Dies hat den Vorteil, dass die Befestigungsvorrichtung sicher in der jeweiligen der ersten Position der Bindungshalteeinheit entlang der Längsachse der Basiseinheit relativ zur Basiseinheit und der zweiten Position der Bindungshalteeinheit entlang der Längsachse der Basiseinheit relativ zur Basiseinheit arretiert werden kann.

Vorteilhafterweise ist das vorgespannte elastische Element parallel zur der Längsachse der Basiseinheit ausgerichtet. Dies hat den Vorteil, dass ein längeres elastisches Element eingesetzt werden kann. In einer Variante dazu besteht aber auch die Möglichkeit, dass das vorgespannte elastische Element nicht parallel zur Längsachse der Basiseinheit ausgerichtet ist. So kann das vorgespannte elastische Element beispielsweise auch horizontal senkrecht zur Längsachse der Basiseinheit ausgerichtet sein.

Vorzugsweise ist das vorgespannte elastische Element an der ersten Einheit der Basiseinheit und der Bindungshalteeinheit angeordnet. Dies hat den Vorteil, dass das vorgespannte elastische Element auf einfache Art und Weise mit den an der ersten Einheit der Basiseinheit und der Bindungshalteeinheit von einer Arretierstellung in eine Freigabestellung und zurück bewegbar gelagerten bzw. lagerbaren Arretierelementen in Wirkverbindung gebracht werden kann, um die zwei Arretierelemente zur Arretierstellung hin vorzuspannen.

Vorzugsweise ist das vorgespannte elastische Element mit einem ersten Ende des vorgespannten elastischen Elements an der ersten Einheit der Basiseinheit und der Bindungshalteeinheit abgestützt. Dies hat den Vorteil, dass die zwei Arretierelemente sehr effektiv zur Arretierstellung hin vorgespannt werden können.

In einer Variante dazu ist das vorgespannte elastische Element nicht an der ersten Einheit der Basiseinheit und der Bindungshalteeinheit angeordnet. So kann das vorgespannte elastische Element beispielsweise an der zweiten Einheit der Basiseinheit und der Bindungshalteeinheit angeordnet sein.

Die Befestigungsvorrichtung weist erfindungsgemäss eine Zwangssteuerung auf, durch welche die zwei Arretierelemente relativ zueinander bewegbar sind, um die zwei Arretierelemente von der Arretierstellung in die Freigabestellung und zurück zu bewegen. Dies hat den Vorteil, dass die zwei Arretierelemente sehr einfach kontrolliert von der Arretierstellung in die Freigabestellung und zurück verstellt werden können.

Wenn die Befestigungsvorrichtung das vorgespannte elastische Element zum Vorspannen der zwei Arretierelemente zur Arretierstellung hin umfasst, so ist durch das vorgespannte elastische Element vorzugsweise die Zwangssteuerung vorspannbar, um die zwei Arretierelemente zur Arretierstellung hin vorzuspannen. Wenn dabei das vorgespannte elastische Element mit einem ersten Ende des elastischen Elements an der ersten Einheit der Basiseinheit und der Bindungshalteeinheit abgestützt ist, so ist das elastische Element vorzugsweise mit einem zweiten Ende des elastischen Elements an der Zwangssteuerung abgestützt.

Vorzugsweise umfasst die Zwangssteuerung einen entlang der Längsachse der Basiseinheit verschiebbaren Schieber, um die zwei Arretierelemente relativ zueinander zu bewegen, um die zwei Arretierelemente von der Arretierstellung in die Freigabestellung und zurück zu bewegen. Dies hat den Vorteil, dass die zwei Arretierelemente auf einfache Art und Weise von der Arretierstellung in die Freigabestellung und zurück bewegt werden können.

Vorzugsweise ist der Schieber an der ersten Einheit der Basiseinheit und der Bindungshalteeinheit relativ zur ersten Einheit der Basiseinheit und der Bindungshalteeinheit verschiebbar gelagert. Dies hat den Vorteil, dass eine Übertragung der Bewegung des Schiebers auf eine Bewegung der zwei an der ersten Einheit der Basiseinheit und der Bindungshalteeinheit gelagerten Arretierelemente auf einfache Art und Weise erreicht werden kann.

Vorzugsweise steht der Schieber mit den zwei Arretierelementen in Wirkverbindung und ist durch ein Verschieben des ersten der zwei Arretierelemente und/oder des zweiten Arretierelements bewegbar, wenn die zwei Arretierelemente von ihrer Arretierstellung weg verstellt werden, indem das erste der zwei Arretierelemente beziehungsweise das zweite der zwei Arretierelemente verschoben wird.

Vorzugsweise weist ein erstes der zwei Arretierelemente eine erste Führungsform und ein zweites der zwei Arretierelemete eine zweite Führungsform auf, wobei der Schieber eine dritte Führungsform und eine vierte Führungsform aufweist, wobei die erste Führungsform mit der dritten Führungsform zusammenwirkt und die zweite Führungsform mit der vierten Führungsform zusammenwirkt. Dies hat den Vorteil, dass eine zuverlässige Übertragung einer Bewegung des Schiebers auf die zwei Arretierelemente erreicht werden kann.

Wenn die Befestigungsvorrichtung das vorgespannte elastische Element zum Vorspannen der zwei Arretierelemente zur Arretierstellung hin umfasst, so ist durch das vorgespannte elastische Element vorzugsweise der entlang der Längsachse der Basiseinheit verschiebbare Schieber vorspannbar, um die zwei Arretierelemente zur Arretierstellung hin vorzuspannen. Wenn dabei das vorgespannte elastische Element mit einem ersten Ende des elastischen Elements an der ersten Einheit der Basiseinheit und der Bindungshalteeinheit abgestützt ist, so ist das elastische Element vorzugsweise mit dem zweiten Ende des elastischen Elements am Schieber und damit an der Zwangssteuerung abgestützt.

In einer Variante dazu besteht aber auch die Möglichkeit, dass die zwei Arretierelemente und der Schieber keine solche erste Führungsform, zweite Führungsform, dritte Führungsform und vierte Führungsform aufweisen.

Vorteilhafterweise weist die Befestigungsvorrichtung einen Blocl<ierhebel auf, welcher von einer aktiven Stellung in eine passive Stellung und zurück verstellbar ist, wenn sich die zwei Arretierelemente in der Arretierstellung befinden, wobei in der aktiven Stellung des Blocl<ierhebels durch den Blocl<ierhebel ein Verschieben des Schiebers verhindert und damit ein Bewegen der zwei Arretierelemente von der Arretierstellung weg verhindert wird. Dies hat den Vorteil, dass die Bindungshalteeinheit sehr zuverlässig in der jeweiligen der ersten Position der Bindungshalteeinheit entlang der Längsachse der Basiseinheit relativ zur Basiseinheit und der zweiten Position der Bindungshalteeinheit entlang der Längsachse der Basiseinheit relativ zur Basiseinheit arretiert werden kann.

Vorzugsweise ist dabei in der passiven Stellung des Blocl<ierhebels der Schieber verschiebbar bzw. ist in der passiven Stellung des Blocl<ierhebels das Verschieben des Schiebers nicht mehr verhindert, womit die zwei Arretierelemente von der Arretierstellung weg bewegt werden können. Dies hat den Vorteil, dass die Befestigungsvorrichtung sehr einfach bedienbar ausgestaltet werden kann.

Vorteilhafterweise ist der Blocl<ierhebel schwenkbar am Schieber von seiner aktiven Stellung in seine passive Stellung und zurück verstellbar gelagert. Dies hat den Vorteil, dass der Blocl<ierhebel in der passiven Stellung zudem in eine Stellung geschwenkt sein kann, in welcher er ein einfaches Verschieben des Schiebers ermöglicht. In einer Variante dazu besteht aber auch die Möglichkeit, dass der Blocl<ierhebel verschiebbar am Schieber von seiner aktiven Stellung in seine passive Stellung und zurück verstellbar gelagert ist.

Vorzugsweise weist der Blocl<ierhebel einen ersten Anschlag zum Abstützten an einem an der ersten Einheit der Basiseinheit und der Bindungshalteeinheit angeordneten zweiten Anschlag in der aktiven Stellung des Blocl<ierhebels auf, um das Verschieben des Schiebers und damit das Bewegen der zwei Arretierelemente von der Arretierstellung weg zu verhindern. Der Blocl<ierhebel kann aber auch ohne solchen ersten Anschlag ausgebildet werden.

Es besteht aber auch die Möglichkeit, dass die Befestigungsvorrichtung keinen Blocl<ierhebel aufweist, welcher von einer aktiven Stellung in eine passive Stellung und zurück verstellbar ist.

In einer ersten bevorzugten Variante ist die erste Einheit der Basiseinheit und der Bindungshalteeinheit die Basiseinheit und die zweite Einheit der Basiseinheit und der Bindungshalteeinheit die Bindungshalteeinheit.

In einer zweiten bevorzugten Variante ist die erste Einheit der Basiseinheit und der Bindungshalteeinheit die Bindungshalteeinheit und die zweite Einheit der Basiseinheit und der Bindungshalteeinheit die Basiseinheit.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine Seitenansicht einer erfindungsgemässen Befestigungsvorrichtung mit einer darauf befestigten Fronteinheit einer Skibindung,
- Fig. 2: eine Seitenansicht der erfindungsgemässen Befestigungsvorrichtung mit einer darauf befestigten Ferseneinheit einer Skibindung,
- Fig. 3: eine Explosionsdarstellung der erfindungsgemässen Befestigungsvorrichtung in einer Schrägansicht,
- Fig. 4a, b, c: jeweils rechts eine Schrägansicht der in den vorgehenden Figuren gezeigten Befestigungsvorrichtung aus der gleichen Perspektive wie die in Figur 3 gezeigte Explosionsdarstellung und links einen vergrösserten Ausschnitt des in der jeweiligen rechts abgebildeten Schrägansicht eingel<reisten Bereichs der Befestigungsvorrichtung, und
- Fig. 5a, b, c: je eine Aufsicht auf die in den vorgehenden Figuren gezeigten Befestigungsvorrichtung, wobei die Bindungshalteeinheit jeweils in einer anderen Position entlang der Längsachse der Basiseinheit relativ zur Basiseinheit arretiert gezeigt ist.

Grundsätzlich sind in den Figuren gleiche Teile mit gleichen Bezugszeichen versehen.

### Wege zur Ausführung der Erfindung

Die Figur 1 zeigt eine Seitenansicht einer erfindungsgemässen Befestigungsvorrichtung 1 zum Befestigen einer Bindungseinheit einer Skibindung und damit einer Fronteinheit 101 einer Skibindung und/oder einer Ferseneinheit 102 einer Skibindung auf einem SI<i und zum Einstellen einer Position der Bindungseinheit der Skibindung in Skilängsrichtung relativ zum Ski, wobei in Figur 1 die Befestigungsvorrichtung 1 mit der darauf befestigten Fronteinheit 101 gezeigt ist.

Diese Befestigungsvorrichtung 1 umfasst eine Basiseinheit 2 zum Befestigen der Befestigungsvorrichtung 1 auf einem hier nicht gezeigten Ski, eine Bindungshalteeinheit 3, an welcher die Bindungseinheit bzw. die Fronteinheit 101 befestigt ist, sowie einen an der Bindungshalteeinheit 3 angeordneten Blocl<ierhebel 7. In der Figur 1 ist die Befestigungsvorrichtung 1 derart orientiert gezeigt, dass sich der Blockierhebel 7 in der Darstellung rechts befindet. Dabei ist die Fronteinheit 101 derart auf der Bindungshalteeinheit 3 ausgerichtet an der Bindungshalteeinheit 3 befestigt, dass sie sich vorne in Bezug auf den SI<i in der Darstellung links befindet.

Die Figur 2 zeigt eine Seitenansicht der bereits in Figur 1 gezeigten erfindungsgemässen Befestigungsvorrichtung 1, vorliegend jedoch mit einer darauf befestigten Ferseneinheit 102 einer Skibindung. Dabei ist die Befestigungsvorrichtung 1 derart orientiert gezeigt, dass sich der Blocl<ierhebel 7 in der Darstellung links befindet. Dabei ist jedoch die Ferseneinheit 102 derart auf der Bindungshalteeinheit 3 ausgerichtet an der Bindungshalteeinheit 3 befestigt, dass sie sich vorne in Bezug auf den SI<i in der Darstellung wie bereits in Figur 1 links befindet.

In den beiden Figuren 1 und 2 ist die Bindungshalteeinheit 3 entlang einer Längsachse der Basiseinheit 2 relativ zur Basiseinheit 2 von einer ersten Position in eine zweite Position und zurück verschiebbar an der Basiseinheit 2 gelagert, um die Fronteinheit 101 bzw. die Ferseneinheit 102 in verschiedenen Positionen in Skilängsrichtung relativ zum SI<i anordnen zu können. Dadurch kann ein Abstand zwischen der Fronteinheit 101 und der Ferseneinheit 102 verändert werden, um die Skibindung, welche die Fronteinheit 101 und die Ferseneinheit 102 umfasst, an unterschiedlich grosse Skischuhe anpassen zu können.

Die Figur 3 zeigt eine Explosionsdarstellung der in den Figuren 1 und 2 gezeigten erfindungsgemässen Befestigungsvorrichtung 1 in einer Schrägansicht. Wie in Figur 3 zu erkennen ist, umfasst die Befestigungsvorrichtung 1 eine Basiseinheit 2 zum Befestigen der Befestigungsvorrichtung 1 auf dem hier nicht gezeigten SI<i mittels Befestigungsschrauben 10.1, 10.2, 10.3, 10.4. Diese Basiseinheit 2 ist eine Basisplatte. Sie ist aus einem Stück Metallblech geformt und weist beidseitig entlang ihrer Längsachse verlaufende, nach oben stehende Ränder auf. Obere Kanten dieser Ränder sind zur Skimitte hin gebogen und weisen entlang der Längsachse der Basiseinheit 2 je sechs Einkerbungen 20.1, 20.2 auf.

Weiter umfasst die Befestigungsvorrichtung 1 eine Bindungshalteeinheit 3, an welcher die Bindungseinheit befestigbar ist, wobei die Bindungshalteeinheit 3 entlang der Längsachse der Basiseinheit 2 relativ zur Basiseinheit 2 von einer ersten Position in eine zweite Position und zurück verschiebbar an der Basiseinheit 2 lagerbar bzw. gelagert ist. Weiter umfasst die Befestigungsvorrichtung 1 eine Arretierungseinrichtung 4 zum wiederlösbaren Arretieren der Bindungshalteeinheit 3 in der ersten Position der Bindungshalteeinheit 3 entlang der Längsachse der Basiseinheit 2 relativ zur Basiseinheit 2 und in der zweiten Position der Bindungshalteeinheit 3 entlang der Längsachse der Basiseinheit 2 relativ zur Basiseinheit 2. Diese Arretierungseinrichtung 4 weist zwei Arretierelemente 40.1, 40.2 auf, welche im montierten Zustand der Befestigungsvorrichtung 1 an der Bindungshalteeinheit 3 und damit an einer ersten Einheit der Basiseinheit 2 und der Bindungshalteeinheit 3 von einer Arretierstellung in eine Freigabestellung und zurück bewegbar gelagert sind.

Die zwei Arretierelemente 40.1, 40.2 weisen je auf ihrer Oberseite auf der von der Skimitte weg zeigenden Seite zwei aufstehende Noppen 42.1, 42.2 auf, welche in der Arretierstellung jeweils in zwei der sechs je Seite der Basiseinheit 2 angeordneten Einkerbungen 20.1, 20.2 eingreifen können. Dadurch bilden die zwei Arretierelemente 40.1, 40.2 in der Arretierstellung je eine formschlüssige Verbindung mit der Basiseinheit 2 und damit mit einer zweiten Einheit der Basiseinheit 2 und der Bindungshalteeinheit 3, um die Bindungshalteeinheit 3 in der jeweiligen der ersten Position der Bindungshalteeinheit 3 entlang der Längsachse der Basiseinheit 2 relativ zur Basiseinheit 2 und der zweiten Position der Bindungshalteeinheit 3 entlang der Längsachse der Basiseinheit 2 relativ zur Basiseinheit 2 zu arretieren. Genauer genommen kann aufgrund der je Seite der Basiseinheit 2 sechs Einkerbungen 20.1, 20.2 sowie der zwei Noppen 42.1, 42.2 der zwei Arretierelemente 40.1, 40.2 die Bindungshalteeinheit 3 in insgesamt fünf verschiedenen Positionen entlang der Längsachse der Basiseinheit 2 relativ zur Basiseinheit 2 arretiert werden.

In der Freigabestellung der Arretierelemente 40.1, 40.2 ist die formschlüssige Verbindung der zwei Arretierelemente 40.1, 40.2 mit der zweiten Einheit der Basiseinheit 2 und der Bindungshalteeinheit 3 aufgelöst, damit die Bindungshalteeinheit 3 entlang der Längsachse der Basiseinheit 2 relativ zur Basiseinheit 2 von der ersten Position in die zweite Position und zurück verschoben werden kann bzw. damit die Bindungshalteeinheit 3 entlang der Längsachse der Basiseinheit 2 relativ zur Basiseinheit 2 zwischen den insgesamt fünf verschiedenen Positionen hin und her verschoben werden kann. Dabei sind die zwei Arretierelemente 40.1, 40.2 im montierten Zustand der Befestigungsvorrichtung 1 je im Wesentlichen horizontal im Wesentlichen senkrecht relativ zur Basiseinheit 2 an der ersten Einheit der Basiseinheit 2 und der Bindungshalteeinheit 3 von der Arretierstellung in die Freigabestellung und zurück entlang eines Verstellwegs verschiebbar gelagert. Wie in Figur 3 ersichtlich, sind die zwei Arretierelemente 40.1, 40.2 hierzu je als ein Schlitten ausgebildet. Dadurch wirken die zwei Arretierelemente 40.1, 40.2 in der Arretierstellung in eine Richtung der Längsachse der Basiseinheit 2 formschlüssig mit der ersten Einheit der Basiseinheit 2 und der Bindungshalteeinheit 3 zusammen und bilden dabei je die formschlüssige Verbindung mit der zweiten Einheit der Basiseinheit 2 und der Bindungshalteeinheit 3, um die Bindungshalteeinheit 3 in der jeweiligen der ersten Position der Bindungshalteeinheit 3 entlang der Längsachse der Basiseinheit 2 relativ zur Basiseinheit 2 und der zweiten Position der Bindungshalteeinheit 3 entlang der Längsachse der Basiseinheit 2 relativ zur Basiseinheit 2 zu arretieren.

Die Befestigungsvorrichtung 1 weist weiter eine Zwangssteuerung 5 auf, durch welche die zwei Arretierelemente 40.1, 40.2 relativ zueinander bewegbar sind, um die zwei Arretierelemente 40.1, 40.2 von der Arretierstellung in die Freigabestellung und zurück zu bewegen. Diese Zwangssteuerung 5 umfasst einen Schieber 50, welcher an der Bindungshalteeinheit 3 und somit an der ersten Einheit der Basiseinheit 2 und der Bindungshalteeinheit 3 relativ zur ersten Einheit der Basiseinheit 2 und der Bindungshalteeinheit 3 verschiebbar gelagert ist. Dabei ist der Schieber 50 entlang der Längsachse der Basiseinheit 2 verschiebbar, um die zwei Arretierelemente 40.1, 40.2 relativ zueinander zu bewegen, um die zwei Arretierelemente 40.1, 40.2 von der Arretierstellung in die Freigabestellung und zurück zu bewegen. Hierzu steht der Schieber 50 mit den zwei Arretierelementen 40.1, 40.2 in Wirkverbindung und ist durch ein Verschieben des ersten der zwei Arretierelemente 40.1 und/oder des zweiten Arretierelements 40.2 bewegbar, wenn die zwei Arretierelemente 40.1, 40.2 von Ihrer Arretierstellung weg verstellt werden, indem das erste der zwei Arretierelemente 40.1 beziehungsweise das zweite der zwei Arretierelemente 40.2 verschoben wird. Um diese Wirkverbindung zu erreichen, weist ein erstes der zwei Arretierelemente 40.1 eine erste Führungsform 41.1 auf, während ein zweites der zwei Arretierelemete 40.2 eine zweite Führungsform 41.2 aufweist, wobei der Schieber 50 eine dritte Führungsform 51.1 und eine vierte Führungsform 51.2 aufweist, wobei die erste Führungsform 41.1 mit der dritten Führungsform 51.1 zusammenwirkt und die zweite Führungsform 41.2 mit der vierten Führungsform 51.2 zusammenwirkt. Diese Führungsformen 41.1, 41.2, 51.1, 51.2 sind in einer sl<iparallelen Ebene verlaufende Rillen, welche diagonal zur Längsachse der Basiseinheit 2. In der in Figur 3 gezeigten Explosionsdarstellung sind diese Rillen der ersten Führungsform 41.1 und der zweiten Führungsform 41.2 nach oben offen und entsprechend deutlich zu erkennen. Die im Schieber 50 angeordnete dritte Führungsform 51.1 und vierte Führungsform 51.2 befinden sich jedoch auf der Unterseite des Schiebers 50 und sind nach unten offen und sind somit in der Figur 3 nicht richtig zu erkennen. Im montierten Zustand der Befestigungsvorrichtung 1 greifen die Rillen der ersten Führungsform 41.1 in die Rillen der dritten Führungsform 51.1 ein, während die Rillen der zweiten Führungsform 41.2 in die Rillen der vierten Führungsform 51.2 eingreifen. Aufgrund der diagonalen Ausrichtung der Rillen führt ein Verschieben des Schiebers 50 in eine erste Richtung entlang der Längsachse der Basiseinheit 2 zu einem Zusammenziehen der zwei Arretierelemente 40.1, 40.2, während ein Verschieben des Schiebers 50 in die entgegengesetzte Richtung zu einem Auseinanderbewegen der zwei Arretierelemente 40.1, 40.2 führt.

Wie in Figur 3 weiter zu erkennen ist, umfasst die Befestigungsvorrichtung 1 ein vorgespanntes elastisches Element 6 zum Vorspannen der zwei Arretierelemente 40.1, 40.2 zur Arretierstellung hin. Im montierten Zustand der Befestigungsvorrichtung 1 ist dieses vorgespannte elastische Element 6 parallel zur der Längsachse der Basiseinheit 2 ausgerichtet und an der Bindungshalteeinheit 3 und somit an der ersten Einheit der Basiseinheit 2 und der Bindungshalteeinheit 3 angeordnet. Dabei ist das vorgespannte elastische Element 6 im montierten Zustand der Befestigungsvorrichtung 1 mit einem ersten Ende des vorgespannten elastischen Elements 6 an der ersten Einheit der Basiseinheit 2 und der Bindungshalteeinheit 3 und mit einem dem ersten Ende des elastischen Elements 6 gegenüberliegenden zweiten Ende des vorgespannten elastischen Elements 6 am Schieber 50 abgestützt. Dadurch ist der entlang der Längsachse der Basiseinheit 2 verschiebbare Schieber 50 vorspannbar, um die zwei Arretierelemente 40.1, 40.2 zur Arretierstellung hin vorzuspannen.

Weiter ist in Figur 3 zu erkennen, dass die Befestigungsvorrichtung 1 einen Blocl<ierhebel 7 aufweist, welcher um eine Achse 52 schwenkbar am Schieber 50 von einer aktiven Stellung in eine passive Stellung und zurück verstellbar gelagert ist. Wenn sich die zwei Arretierelemente 40.1, 40.2 in der Arretierstellung befinden, so ist der Blocl<ierhebel 7 von einer aktiven Stellung in eine passive Stellung und zurück verstellbar. In der aktiven Stellung des Blocl<ierhebels 7 ist durch den Blocl<ierhebel 7 ein Verschieben des Schiebers 50 verhindert. Damit wird ein Bewegen der zwei Arretierelemente 40.1, 40.2 von der Arretierstellung weg verhindert. In der passiven Stellung des Blocl<ierhebels 7 hingegen ist der Schieber 50 verschiebbar bzw. ist das Verschieben des Schiebers 50 nicht mehr verhindert, womit die zwei Arretierelemente 40.1 40.2 von der Arretierstellung weg bewegt werden können. Um dies zu erreichen, weist der Blocl<ierhebel 7 einen ersten Anschlag 71 zum Abstützten an einem an der ersten Einheit der Basiseinheit 2 und der Bindungshalteeinheit 3 angeordneten zweiten Anschlag 31 in der aktiven Stellung des Blocl<ierhebels 7 auf, um das Verschieben des Schiebers 70 und damit das Bewegen der zwei Arretierelemente 40.1, 40.2 von der Arretierstellung weg zu verhindern. In der passiven Stellung des Blocl<ierhebels 7 hingegen ist der erste Anschlag 71 vom zweiten Anschlag 31 wegbewegt.

Die Figuren 4a, 4b und 4c zeigen jeweils rechts eine Schrägansicht der in den vorgehenden Figuren gezeigten Befestigungsvorrichtung 1 aus der gleichen Perspektive wie die in Figur 3 gezeigte Explosionsdarstellung und links einen vergrösserten Ausschnitt des in der jeweiligen rechts abgebildeten Schrägansicht eingel<reisten Bereichs der Befestigungsvorrichtung 1. In diesen jeweils links abgebildeten Ausschnitten sind jeweils zwei der Einkerbungen 20.1 in der Basiseinheit 2 sowie die zwei Noppen 42.1 am einen der zwei Arretierelemente 40.1 gezeigt, welche in diese Einkerbungen 20.1 eingreifen können, um in der Arretierstellung die formschlüssige Verbindung mit einer zweiten Einheit der Basiseinheit 2 und der Bindungshalteeinheit 3 zu bilden.

In der Figur 4a ist der Blocl<ierhebel 7 nach oben in seine passive Stellung geschwenkt und zusammen mit dem Schieber 50 in der Darstellung nach links oben gegen das vorgespannte elastische Elemente 6 geschoben gezeigt. Dadurch sind die zwei Arretierelemente 40.1, 40.2 zueinander hin bewegt und ihre Noppen 42.1, 42.2 sind aus den Einkerbungen 20.1, 20.2 entfernt. Dadurch ist die formschlüssige Verbindung der zwei Arretierelemente 40.1, 40.2 mit der zweiten Einheit der Basiseinheit 2 und der Bindungshalteeinheit 3 aufgelöst und die zwei Arretierelemente 40.1, 40.2 befinden sich in der Freigabestellung. Daher kann die Bindungshalteeinheit 3 entlang der Längsachse der Basiseinheit 2 relativ zur Basiseinheit 2 von der ersten Position in die zweite Position und zurück bzw. zwischen den insgesamt fünf Positionen verschoben werden.

In der Figur 4b ist der Blocl<ierhebel 7 ebenfalls nach oben in seine passive Stellung geschwenkt. Allerdings ist in der Figur 4b der Schieber 50 durch das vorgespannte elastische Element 6 vom elastischen Element 6 weg geschoben und somit in der Darstellung nach unten rechts verschoben dargestellt. Dadurch sind die zwei Arretierelemente 40.1, 40.2 voneinander weg bewegt und ihre Noppen 42.1, 42.2 greifen in jeweils zwei Einkerbungen 20.1, 20.2 ein. Dadurch befinden sich die zwei Arretierelemente 40.1, 40.2 in der Arretierstellung und bilden je eine formschlüssige Verbindung mit der Basiseinheit 2 und damit einer zweiten Einheit der Basiseinheit 2 und der Bindungshalteeinheit 3, um die Bindungshalteeinheit 3 in ihrer Position relativ zur Basiseinheit 2 zu arretieren. Wie somit durch die Figuren 4a und 4b illustriert ist, befinden sich die zwei Arretierelemente 40.1, 40.2 in der Arretierstellung in einer anderen Position relativ zueinander als in der Freigabestellung. So nehmen die zwei Arretierelemente 40.1, 40.2 zusammen in eine Richtung horizontal, senkrecht zur Längsachse der Basiseinheit 2 gemessen, in der Arretierstellung eine grössere Länge ein als in der Freigabestellung. D.h. eine in eine Richtung horizontal senkrecht zur Längsachse der Basiseinheit 2 ausgerichtete, zusammenhängende Strecke, innerhalb welcher Strecke sich die zwei Arretierelemente 40.1, 40.2 befinden und welche Strecke eine dafür kleinstmögliche Länge aufweist, ist in der Arretierstellung länger als in der Freigabestellung.

In der Figur 4c ist im Vergleich zur Figur 4b einzig der Blockierhebel 7 nach unten in seine aktive Stellung geschwenkt. Dadurch stützt sich der erste Anschlag 71 am zweiten Anschlag 31 ab und der Schieber 50 kann nicht mehr gegen das vorgespannte elastische Element 6 verschoben werden. Somit sind die zwei Arretierelemente 40.1, 40.2 in der Arretierstellung blockiert und können nicht in die Freigabestellung verstellt werden. Erst wenn der Blocl<ierhebel 7 in die passive Stellung geschwenkt wird, können der Schieber 50 gegen das vorgespannte elastische Element 6 verschoben und die zwei Arretierelemente 40.1, 40.2 in die Freigabestellung verstellt werden.

Die Figuren 5a, 5b und 5c zeigen je eine Aufsicht auf die in den vorgehenden Figuren gezeigten Befestigungsvorrichtung 1, wobei die Bindungshalteeinheit 3 jeweils in einer anderen Position entlang der Längsachse der Basiseinheit 2 relativ zur Basiseinheit 2 arretiert gezeigt ist. Dabei befinden sich die Arretierelemente 40.1, 40.2 jeweils in der Arretierstellung und der Blocl<ierhebel 7 befindet sich jeweils in der aktiven Stellung.

Die Erfindung ist nicht auf die vorgehend anhand der Figuren beschriebene Ausführungsform beschränkt. In einem ersten Beispiel sind die Nocken der Arretierelemente auch der Skimitte zugewandt und greifen in der Arretierstellung in entsprechende Einkerbungen in der Basiseinheit ein, um die die formschlüssige Verbindung der zwei Arretierelemente mit der Basiseinheit zu bilden. In diesem Fall nehmen die zwei Arretierelemente zusammen in eine Richtung horizontal senkrecht zur Längsachse der Basiseinheit gemessen in der Arretierstellung eine kleinere Länge ein als in der Freigabestellung. In einem weiteren Beispiel sind der Schieber sowie die Arretierelemente an der Basiseinheit gelagert, wobei die Arretierelemente in diesem Fall in der Arretierstellung beispielsweise in entsprechende Einkerbungen in der Bindungshalteeinheit eingreifen können, um die die formschlüssige Verbindung der zwei Arretierelemente mit der Bindungshalteeinheit zu bilden. In diesem Fall ist die erste Einheit der Basiseinheit und der Bindungshalteeinheit die Basiseinheit, während die Bindungshalteeinheit die zweite Einheit der Basiseinheit und der Bindungshalteeinheit ist.

Weitere Varianten und Variationen sind dem Fachmann jedoch ebenfalls unmittelbar zugänglich.

Zusammenfassend ist festzustellen, dass eine dem eingangs genannten technischen Gebiet zugehörende Befestigungsvorrichtung geschaffen wird, welche einfach und kostengünstig hergestellt werden kann, welche einfach bedienbar ist und eine sehr stabile Befestigung einer Bindungseinheit einer Skibindung auf einem SI<i ermöglicht.

## Patentansprüche

1. Eine Befestigungsvorrichtung (1) zum Befestigen einer Bindungseinheit einer Skibindung, insbesondere einer Fronteinheit (101) einer Skibindung und/oder einer Ferseneinheit (102) einer Skibindung, auf einem SI<i und zum Einstellen einer Position der Bindungseinheit der Skibindung in Skilängsrichtung relativ zum Ski, umfassend:
a) eine Basiseinheit (2) zum Befestigen der Befestigungsvorrichtung (1) auf dem Ski,
b) eine Bindungshalteeinheit (3), an welcher die Bindungseinheit befestigbar ist, wobei die Bindungshalteeinheit (3) entlang einer Längsachse der Basiseinheit (2) relativ zur Basiseinheit (2) von einer ersten Position in eine zweite Position und zurück verschiebbar an der Basiseinheit (2) gelagert oder lagerbar ist, und
c) eine Arretierungseinrichtung (4) zum wiederlösbaren Arretieren der Bindungshalteeinheit (3) in der ersten Position und in der zweiten Position,
wobei die Arretierungseinrichtung (4) zwei Arretierelemente (40.1, 40.2) aufweist, welche an einer ersten Einheit der Basiseinheit (2) und der Bindungshalteeinheit (3) von einer Arretierstellung in eine Freigabestellung und zurück bewegbar gelagert oder lagerbar sind, wobei die zweite Einheit der Basiseinheit (2) und der Bindungshalteeinheit (3) die andere der Basiseinheit (2) und der Bindungshalteeinheit (3) als die erste Einheit der Basiseinheit (2) und der Bindungshalteeinheit (3) ist, wobei die zwei Arretierelemente (40.1, 40.2) in der Arretierstellung je eine formschlüssige Verbindung mit einer zweiten Einheit der Basiseinheit (2) und der Bindungshalteeinheit (3) bilden, um die Bindungshalteeinheit (3) in der jeweiligen der ersten Position und der zweiten Position zu arretieren, wobei in der Freigabestellung der zwei Arretierelemente (40.1, 40.2) die formschlüssige Verbindung der zwei Arretierelemente (40.1, 40.2) mit der zweiten Einheit der Basiseinheit (2) und der Bindungshalteeinheit (3) aufgelöst ist, damit die Bindungshalteeinheit (3) entlang der Längsachse der Basiseinheit (2) relativ zur Basiseinheit (2) von der ersten Position in die zweite Position und zurück verschoben werden kann,
**dadurch gekennzeichnet, dass**
die Befestigungsvorrichtung (1) eine Zwangssteuerung (5) aufweist, durch welche die zwei Arretierelemente (40.1, 40.2) relativ zueinander bewegbar sind, um die zwei Arretierelemente (40.1, 40.2) von der Arretierstellung in die Freigabestellung und zurück zu bewegen, und,
**dass** die Befestigungsvorrichtung (1) ein vorgespanntes elastisches Element (6) zum Vorspannen der zwei Arretierelemente (40.1, 40.2) zur Arretierstellung hin umfasst.

2. Die Befestigungsvorrichtung (1) nach Anspruch 1, **dadurch gekennzeichnet, dass** die zwei Arretierelemente (40.1, 40.2) im Wesentlichen horizontal relativ zur Basiseinheit (2) an der ersten Einheit der Basiseinheit (2) und der Bindungshalteeinheit (3) von der Arretierstellung in die Freigabestellung und zurück bewegbar gelagert oder lagerbar sind.

3. Die Befestigungsvorrichtung (1) nach Anspruch 1 oder 2, **dadurch gekennzeichnet, dass** die zwei Arretierelemente (40.1, 40.2) im Wesentlichen senkrecht zur Längsachse der Basiseinheit (2) relativ zur Basiseinheit (2) an der ersten Einheit der Basiseinheit (2) und der Bindungshalteeinheit (3) von der Arretierstellung in die Freigabestellung und zurück bewegbar gelagert oder lagerbar sind.

4. Die Befestigungsvorrichtung (1) nach einem der Ansprüche 1 bis 3, **dadurch gekennzeichnet, dass** die zwei Arretierelemente (40.1, 40.2) an der ersten Einheit der Basiseinheit (2) und der Bindungshalteeinheit (3) von der Arretierstellung in die Freigabestellung und zurück je entlang eines Verstellwegs verschiebbar gelagert oder lagerbar sind.

5. Die Befestigungsvorrichtung (1) nach einem der Ansprüche 1 bis 4, **dadurch gekennzeichnet, dass** sich die zwei Arretierelemente (40.1, 40.2) in der Arretierstellung in einer anderen Position relativ zueinander als in der Freigabestellung befinden.

6. Die Befestigungsvorrichtung (1) nach Anspruch 5, **dadurch gekennzeichnet, dass** die zwei Arretierelemente (40.1, 40.2) zusammen in eine Richtung horizontal, senkrecht zur Längsachse der Basiseinheit (2) gemessen, in der Arretierstellung eine grössere Länge einnehmen als in der Freigabestellung.

7. Die Befestigungsvorrichtung nach Anspruch 5, **dadurch gekennzeichnet, dass** die zwei Arretierelemente zusammen in eine Richtung horizontal senkrecht zur Längsachse der Basiseinheit gemessen in der Arretierstellung eine kleinere Länge einnehmen als in der Freigabestellung.

8. Die Befestigungsvorrichtung (1) nach Anspruch 1, **dadurch gekennzeichnet, dass** die Zwangssteuerung (5) einen entlang der Längsachse der Basiseinheit (2) verschiebbaren Schieber (50) umfasst, um die zwei Arretierelemente (40.1, 40.2) relativ zueinander zu bewegen, um die zwei Arretierelemente (40.1, 40.2) von der Arretierstellung in die Freigabestellung und zurück zu bewegen.

9. Die Befestigungsvorrichtung (1) nach Anspruch 8, **dadurch gekennzeichnet, dass** ein erstes der zwei Arretierelemente (40.1) eine erste Führungsform (41.1) aufweist, dass ein zweites der zwei Arretierelemete (40.2) eine zweite Führungsform (41.2) aufweist, und dass der Schieber (50) eine dritte Führungsform (51.1) und eine vierte Führungsform (51.2) aufweist, wobei die erste Führungsform (41.1) mit der dritten Führungsform (51.1) zusammenwirkt und die zweite Führungsform (41.2) mit der vierten Führungsform (51.2) zusammenwirkt.

10. Die Befestigungsvorrichtung (1) nach Anspruch 8 oder 9, **dadurch gekennzeichnet, dass** die Befestigungsvorrichtung (1) einen Blocl<ierhebel (7) aufweist, welcher von einer aktiven Stellung in eine passive Stellung und zurück verstellbar ist, wenn sich die zwei Arretierelemente (40.1, 40.2) in der Arretierstellung befinden, wobei in der aktiven Stellung des Blocl<ierhebels (7) durch den Blocl<ierhebel (7) ein Verschieben des Schiebers (50) verhindert und damit ein Bewegen der zwei Arretierelemente (40.1, 40.2) von der Arretierstellung weg verhindert wird.

11. Die Befestigungsvorrichtung (1) nach Anspruch 10, **dadurch gekennzeichnet, dass** der Blocl<ierhebel (7) schwenkbar am Schieber (50) von seiner aktiven Stellung in seine passive Stellung und zurück verstellbar gelagert ist.

12. Die Befestigungsvorrichtung nach einem der Ansprüche 1 bis 11, **dadurch gekennzeichnet, dass** die erste Einheit der Basiseinheit und der Bindungshalteeinheit die Basiseinheit ist und dass die zweite Einheit der Basiseinheit und der Bindungshalteeinheit die Bindungshalteeinheit ist.

13. Die Befestigungsvorrichtung (1) nach einem der Ansprüche 1 bis 12, **dadurch gekennzeichnet, dass** die erste Einheit der Basiseinheit (2) und der Bindungshalteeinheit (3) die Bindungshalteeinheit (3) ist und dass die zweite Einheit der Basiseinheit (2) und der Bindungshalteeinheit (3) die Basiseinheit (2) ist.

## Claims

1. A fastening device (1) for fastening a binding unit of a ski binding, in particular a front unit (101) of a ski binding and/or a heel unit (102) of a ski binding, on a ski and for adjusting a position of the binding unit of the ski binding in the longitudinal direction of the ski relative to the ski, comprising:
a) a base unit (2) for fastening the fastening device (1) on the ski,
b) a binding holding unit (3) to which the binding unit can be attached, wherein the binding holding unit (3) is mounted or can be mounted on the base unit (2) so as to be displaceable along a longitudinal axis of the base unit (2) relative to the base unit (2) from a first position to a second position and back, and
c) a locking arrangement (4) for releasably locking the binding holding unit (3) in the first position and in the second position,
wherein the locking arrangement (4) has two locking elements (40.1, 40.2) which are mounted or can be mounted on a first unit of the base unit (2) and the binding holding unit (3) so as to be movable from a locking state into a release state and back, wherein the second unit of the base unit (2) and the binding holding unit (3) is the other of the base unit (2) and the binding holding unit (3) than the first unit of the base unit (2) and the binding holding unit (3), wherein the two locking elements (40.1, 40.2) each form a positive connection with a second unit of the base unit (2) and the binding holding unit (3) in order to lock the binding holding unit (3) in the respective first position and second position, wherein in the release state of the two locking elements (40.1, 40.2) the form-fitting connection of the two locking elements (40.1, 40.2) with the second unit of the base unit (2) and the binding holding unit (3) is released, so that the binding holding unit (3) can be displaced along the longitudinal axis of the base unit (2) relative to the base unit (2) from the first position into the second position and back,
**characterized in that** the fastening device (1) comprises a forced control (5) by which the two locking elements (40.1, 40.2) are movable relative to each other in order to move the two locking elements (40.1, 40.2) from the locking state to the release state and back, and that the fastening device (1) comprises a prestressed elastic element (6) for prestressing the two locking elements (40.1, 40.2) towards the locking state.

2. The fastening device (1) according to claim 1, **characterized in that** the two locking elements (40.1, 40.2) are mounted or can be mounted on the first unit of the base unit (2) and the binding holding unit (3) such that they can be moved essentially horizontally relative to the base unit (2) from the locking state into the release state and back.

3. The fastening device (1) according to claim 1 or 2, **characterized in that** the two locking elements (40.1, 40.2) are mounted or mountable on the first unit of the base unit (2) and the binding holding unit (3) moveable essentially perpendicular to the longitudinal axis of the base unit (2) relative to the base unit (2) from the locking state into the release state and back.

4. The fastening device (1) according to one of claims 1 to 3, **characterized in that** the two locking elements (40.1, 40.2) on the first unit of the base unit (2) and the binding holding unit (3) are each mounted or mountable displaceably along a displacement path from the locking state into the release state and back.

5. The fastening device (1) according to one of claims 1 to 4, **characterized in that** the two locking elements (40.1, 40.2) are in a different position relative to one another in the locking state than in the release state.

6. The fastening device (1) according to claim 5, **characterized in that,** measured in a direction horizontally, perpendicular to the longitudinal axis of the base unit (2), the two locking elements (40.1, 40.2) together assume a greater length in the locking state than in the release state.

7. The fastening device (1) according to claim 5, **characterized in that,** measured in a direction horizontally, perpendicular to the longitudinal axis of the base unit (2), the two locking elements (40.1, 40.2) together assume a smaller length in the locking state than in the release state.

8. The fastening device (1) according to claim 1, **characterized in that** the forced control (5) comprises a slide (50) that can be displaced along the longitudinal axis of the base unit (2) in order to move the two locking elements (40.1, 40.2) relative to each other to move the two locking elements (40.1, 40.2) from the locking state to the release state and back.

9. The fastening device (1) according to claim 8, **characterized in that** a first of the two locking elements (40.1) has a first guide shape (41.1), **in that** a second of the two locking elements (40.2) has a second guide shape (41.2), and **in that** the slide (50) has a third guide form (51.1) and a fourth guide form (51.2), wherein the first guide form (41.1) cooperates with the third guide form (51.1) and the second guide form (41.2) cooperates with the fourth guide form (51.2).

10. The fastening device (1) according to claim 8 or 9, **characterized in that** the fastening device (1) has a blocking lever (7) which can be adjusted from an active position into a passive position and back when the two locking elements (40.1, 40.2) are the locking state, wherein in the active position of the blocking lever (7) the blocking lever (7) prevents the slide (50) from being displaced and thus prevents the two locking elements (40.1, 40.2) from being moved away from the locking state.

11. The fastening device (1) according to claim 10, **characterized in that** the blocking lever (7) is pivotally mounted on the slide (50) so as to be adjustable from its active position into its passive position and back.

12. The fastening device according to any one of claims 1 to 11, **characterized in that** the first unit of the base unit and the binding holding unit is the base unit and that the second unit of the base unit and the binding holding unit is the binding holding unit.

13. The fastening device (1) according to one of claims 1 to 12, **characterized in that** the first unit of the base unit (2) and the binding holding unit (3) is the binding holding unit (3) and **in that** the second unit of the base unit (2) and the binding holding unit (3) is the base unit (2).

## Revendications

1. Dispositif de fixation (1) pour fixer une unité de fixation d'une fixation de ski, en particulier d'une unité avant (101) d'une fixation de ski et/ou d'une unité de talonnière (102) d'une fixation de ski, sur un ski et pour régler une position de l'unité de fixation de la fixation de ski dans la direction longitudinale de ski par rapport au ski, comprenant :
a) une unité de base (2) pour fixer le dispositif de fixation (1) sur le ski,
b) une unité de maintien de fixation (3), sur laquelle l'unité de fixation peut être fixée, sachant que l'unité de maintien de fixation (3) est logée ou peut être logée pouvant être déplacée sur l'unité de base (2) d'une première position à une deuxième position et inversement le long d'un axe longitudinal de l'unité de base (2) par rapport à l'unité de base (2), et
c) un système de blocage (4) pour le blocage amovible de l'unité de maintien de fixation (3) dans la première position et dans la deuxième position, sachant que le système de blocage (4) comporte deux éléments de blocage (40.1, 40.2), lesquels sont logés ou peuvent être logés pouvant être mobiles sur une première unité de l'unité de base (2) et de l'unité de maintien de fixation (3) d'une position de blocage à une position de libération et inversement, sachant que la deuxième unité de l'unité de base (2) et de l'unité de maintien de fixation (3) est l'autre unité de l'unité de base (2) et de l'unité de maintien de fixation (3) que la première unité de l'unité de base (2) et de l'unité de maintien de fixation (3), sachant que les deux éléments de blocage (40.1, 40.2) forment respectivement dans la position de blocage une liaison par conformité de forme avec une deuxième unité de l'unité de base (2) et de l'unité de maintien de fixation (3) pour bloquer l'unité de maintien de fixation (3) dans la première position et la deuxième position respectives, sachant que dans la position de libération des deux éléments de blocage (40.1, 40.2), la liaison par conformité de forme des deux éléments de blocage (40.1, 40.2) avec la deuxième unité de l'unité de base (2) et de l'unité de maintien de fixation (3) est défaite l'unité de maintien de fixation (3) pouvant être de ce fait déplacée le long de l'axe longitudinal de l'unité de base (2) par rapport à l'unité de base (2) de la première position à la deuxième position et inversement,
**caractérisé en ce que**
le dispositif de fixation (1) comporte une commande forcée (5), par le biais de laquelle les deux éléments de blocage (40.1, 40.2) peuvent être mobiles l'un par rapport à l'autre pour déplacer les deux éléments de blocage (40.1, 40.2) de la position de blocage à la position de libération et inversement et
**en ce que**
le dispositif de fixation (1) comprend un élément élastique précontraint (6) pour précontraindre les deux éléments de blocage (40.1, 40.2) à la position de blocage.

2. Dispositif de fixation (1) selon la revendication 1, **caractérisé en ce que** les deux éléments de blocage (40.1, 40.2) sont ou peuvent être logés pouvant être mobiles de la position de blocage à la position de libération et inversement pour l'essentiel horizontalement par rapport à l'unité de base (2) sur la première unité de l'unité de base (2) et de l'unité de maintien de fixation (3).

3. Dispositif de fixation (1) selon la revendication 1 ou 2, **caractérisé en ce que** les deux éléments de blocage (40.1, 40.2) sont logés ou peuvent être logés pouvant être mobiles de la position de blocage à la position de libération et inversement pour l'essentiel perpendiculairement à l'axe longitudinal de l'unité de base (2) par rapport à l'unité de base (2) sur la première unité de l'unité de base (2) et de l'unité de maintien de fixation (3).

4. Dispositif de fixation (1) selon l'une quelconque des revendications 1 à 3, **caractérisé en ce que** les deux éléments de blocage (40.1, 40.2) sont logés ou peuvent être logés pouvant être déplacés respectivement le long d'une course de déplacement sur la première unité de l'unité de base (2) et de l'unité de maintien de fixation (3) de la position de blocage à la position de libération et inversement.

5. Dispositif de fixation (1) selon l'une quelconque des revendications 1 à 4, **caractérisé en ce que** les deux éléments de blocage (40.1, 40.2) se trouvent dans la position de blocage dans une autre position l'un par rapport à l'autre que dans la position de libération.

6. Dispositif de fixation (1) selon la revendication 5, **caractérisé en ce que** les deux éléments de blocage (40.1, 40.2) occupent une plus grande longueur dans la position de blocage que dans la position de libération, mesurés ensemble dans une direction horizontalement, perpendiculairement à l'axe longitudinal de l'unité de base (2).

7. Dispositif de fixation selon la revendication 5, **caractérisé en ce que** les deux éléments de blocage occupent une plus petite longueur dans la position de blocage que dans la position de libération, mesurés ensemble dans une direction horizontalement, perpendiculairement à l'axe longitudinal de l'unité de base.

8. Dispositif de fixation (1) selon la revendication 1, **caractérisé en ce que** la commande forcée (5) comprend un coulisseau (50) déplaçable le long de l'axe longitudinal de l'unité de base (2) pour déplacer les deux éléments de blocage (40.1, 40.2) l'un par rapport à l'autre pour déplacer les deux éléments de blocage (40.1, 40.2) de la position de blocage à la position de libération et inversement.

9. Dispositif de fixation (1) selon la revendication 8, **caractérisé en ce qu'**un premier des deux éléments de blocage (40.1) comporte une première forme de guidage (41.1), **en ce qu'**un deuxième des deux éléments de blocage (40.2) comporte une deuxième forme de guidage (41.2) et **en ce que** le coulisseau (50) comporte une troisième forme de guidage (51.1) et une quatrième forme de guidage (51.2), sachant que la première forme de guidage (41.1) coopère avec la troisième forme de guidage (51.1) et la deuxième forme de guidage (41.2) coopère avec la quatrième forme de guidage (51.2).

10. Dispositif de fixation (1) selon la revendication 8 ou 9, **caractérisé en ce que** le dispositif de fixation (1) comporte un levier de blocage (7), lequel peut être réglé d'une position active à une position passive et inversement, lorsque les deux éléments de blocage (40.1, 40.2) se trouvent dans la position de blocage, sachant que dans la position active du levier de blocage (7) un déplacement du coulisseau (50) est empêché par le levier de blocage (7) et un mouvement des deux éléments de blocage (40.1, 40.2) s'éloignant de la position de blocage est de ce fait empêché.

11. Dispositif de fixation (1) selon la revendication 10, **caractérisé en ce que** le levier de blocage (7) est logé pouvant pivoter sur le coulisseau (50) pouvant être réglé de sa position active à sa position passive et inversement.

12. Dispositif de fixation (1) selon l'une quelconque des revendications 1 à 11, **caractérisé en ce que** la première unité de l'unité de base et l'unité de maintien de fixation est l'unité de base et **en ce que** la deuxième unité de l'unité de base et de l'unité de maintien de fixation est l'unité de maintien de fixation.

13. Dispositif de fixation (1) selon l'une quelconque des revendications 1 à 12, **caractérisé en ce que** la première unité de l'unité de base (2) et de l'unité de maintien de fixation (3) est l'unité de maintien de fixation (3) et **en ce que** la deuxième unité de 'unité de base (2) et de l'unité de maintien de fixation (3) est l'unité de base (2).
